# EUROPÄISCHE PATENTSCHRIFT

(11) **EP 0 736 981 B1**
(45) Veröffentlichungstag und Bekanntmachung des Hinweises auf die Patenterteilung: **23.11.2005**
(21) Anmeldenummer: 96105001.0
(22) Anmeldetag: 28.03.1996
(51) Int. Cl.: H04B 7/26

(54) **System zum Erfassen und Übertragen von Informationen an zentrale Stellen**
System for acquiring and transmitting information to central points
Système pour acquérir et transmettre des informations à un point central

(30) Priorität: 04.04.1995 DE 19512494
(43) Veröffentlichungstag der Anmeldung: 09.10.1996
(73) Patentinhaber: SIEMENS AKTIENGESELLSCHAFT, 80333 München (DE)
(72) Erfinder: Müller, Friedrich, Dipl.-Ing., 81475 München (DE)

(56) Entgegenhaltungen:
- DE-C2- 3 918 668
- GB-A- 1 435 415
- US-A- 4 812 843

## Beschreibung

Die Erfindung bezieht sich auf ein System zum Erfassen von längs vorgegebener Verkehrswege ermittelter Informationen und Übertragen der Informationen an zentrale Stellen.

Ein derartiges System ist aus der GB-A-1 435 415 (J. Kavalier et al) bekannt. Dieses Dokument schildert ein System zum Erfassen von längs vorgegebener Verkehrswege ermittelter Informationen und zum Übertragen der Informationen an zentrale Stellen, bei dem an den betreffenden Stellen Informationserfasser angeordnet sind, die an im entsprechenden räumlichen Raster angeordnete Sender angeschlossen sind, die die Informationen in einem vorbestimmten Zeitraster an einen zentralen Empfänger senden.

Die Informationen der Verkehrsteilnehmer über Verkehrszustände, beispielsweise Verkehrsdichte und Wegezustand, lokale Wetterbedingungen, Notfälle und dergl. ist meist unzureichend und nicht aktuell. Solche Informationen werden bisher von verschiedenen Institutionen ohne Systematik und mit zum Teil geringem Aktualitätsgrad durch Verkehrspolizei, Abschleppdienste, Personal von Autofahrervereinigungen und Verkehrsfunksendern aufgenommen und weitergegeben.

Der Erfindung liegt die Aufgabe zugrunde, eine Lösung anzugeben, mit der aktuelle, auf Wunsch jederzeit abrufbare Informationen für Verkehrsteilnehmer angeboten und vorhandene Informationssysteme dabei weitestgehend genutzt werden können.

Diese Aufgabe wird durch ein System gemäß Anspruch 1 gelöst.

Mit dem erfindungsgemäßen System, das mittels Meßwerterfassern für Wegezustand, Verkehrsstatus, Wetterbedingungen, Notfälle etc. aktuelle Informationen zur Verkehrslage sammelt und an Zentralen weiterleitet, die ihrerseits diese Informationen aufbereiten und wieder verbreiten, ist eine optimale Verkehrsinformationen und -leitung möglich.

Vorteilhafte Ausgestaltungen und Weiterbildungen des Erfindungsgegenstandes sind in den Unteransprüchen angegeben.

Nachstehend wird die Erfindung anhand von zwei in der Zeichnung dargestellten Ausführungsbeispielen, die jeweils ein Meldungssammel- und -transportsystem zeigen, näher erläutert.

Fig. 1 zeigt ein Meldungssammel- und -transportsystem von der Art multipoint to point. Dabei sind längs eines Fahrweges, auf dem sich ein mit einem Mobiltelefon MT und einem Rundfunkempfänger R ausgestattetes Fahrzeug befindet, insbesondere an neuralgischen Strecken, in bestimmten Abständen Informationserfasser IE angeordnet, die für sich vollkommen autark sind. Sie werden in einem bestimmten Raster verteilt und nehmen zu bestimmten Zeiten Informationen auf. Dies kann aktiv oder passiv mittels elektromagnetischer, optischer, akustischer, elektrischer, magnetischer oder anderer physikalischer Effekte erfolgen. Zur Übertragung dieser Informationen hat das System zwei Ebenen, nämlich eine Einzelinformationsebene und eine Sammelinformationsebene.

Zunächst wird die Einzelinformationsebene näher betrachtet. Hierbei werden in Abständen von ca. 100 m bis 1 km Sender S am Verkehrsträgerrand, z.B. Straße, Fluß, Bahnstrecke aufgestellt. An diese Sender ist/sind jeweils der/die Informationserfasser IE angeschlossen, deren Inhalt weitergeleitet werden soll. Die Sender S senden die Informationen der an sie angeschlossenen Informationserfasser IE in einem vorbestimmten Zeitraster an einen zentralen Empfänger E, der alle Sender S in diesen jeweils zugeordneten vorbestimmten Zeitabschnitten empfängt. Dabei ergibt sich, daß die Sender zum Teil mit hoher Sendeleistung senden müssen, da ihre Position weit entfernt und ohne Sichtverbindung zum zentralen Empfänger E sein kann.

Es ist daher vorteilhaft, daß die Sender S zusätzlich jeweils einen Empfänger E enthalten, der in einem vorbestimmten Zeitabschnitt die Sendung des benachbarten Senders empfängt und in einem zweiten Zeitabschnitt die Nachricht wieder aussendet, die dann von dessen Nachbarn empfangen wird, der diese Nachricht in einem dritten Zeitabschnitt wieder aussendet. Das Weiterreichen von Sendeempfänger S/E zu Sendeempfänger S/E wird fortgesetzt, bis die Nachricht in einem n-ten Zeitabschnitt beim zentralen Empfänger E angelangt ist (Eimerkettenprinzip). Die Sendeempfänger S/E haben jeweils zu ihren nächsten Nachbarn in der Eimerkette Sichtverbindung. Beim Durchreichen von Sendeempfänger zu Sendeempfänger können die an die Sendeempfänger S/E jeweils angeschlossenen Sensoren (Informationserfasser) IE ihre Daten in das Meldungstelegramm einfügen. Ein solches System von der Art point to point to end ist in Fig. 2 dargestellt.

Die Länge der jeweiligen Eimerkette kann sehr verschieden sein. Die Bestimmung einer Maximallänge des Sammeltelegramms als Standard führt zu einer immer gleichen und unter Umständen sehr langen Übertragungsdauer. Es ist daher sehr vorteilhaft, wenn je Sendeempfänger S/E der Datensatz der angeschlossenen Sensoren individuell in einem eigenen Eimerkettenzyklus übertragen wird.

In einer weiteren vorteilhaften Ausgestaltung des Systems ist vorgesehen, daß das Meldungstelegramm bei jedem Weitersenden zur nächsten Station um den Meldungsteil verlängert wird, der zu dieser absendenden Station gehört. Damit benötigen kurze Eimerketten kurze Übertragungszeiten, lange dagegen entsprechend längeren Übertragungszeiten. Zu Beginn des Empfangszeitschlitzes wird der Empfänger für kurze Zeit (Bruchteil einer Telegrammlänge) zwangseingeschaltet; ist ein Signal vorhanden, wird der Empfänger empfangsbereit gehalten und schaltet sich ab, sobald das Empfangseingangssignal verschwindet.

Bei der Sammelinformationsebene sind eine oder mehrere Eimerketten an einen zentralen Empfänger E angeschlossen. Dieser sammelt die Informationen und gibt sie an ein zweites Informationssystem M mit einer Basisstation BS ab, das ein öffentliches (PLMN) oder privates Mobilfunksystem, ein Betriebsfunksystem (BFS), ein Verkehrsfunksystem etc. sein kann (vgl. Fig. 2). Voraussetzung ist hierbei lediglich, daß das Informationssystem datenübertragungsfähig ist. Die Zentrale dieses übergeordneten Systems wertet die Daten aus und verteilt sie an die Verkehrsteilnehmer, z.B. über ein drittes rundfunkartiges Informationssystem (RS) oder über das vorgenannte Mobilfunksystem, Betriebsfunksystem etc.

Durch günstige Wahl der Sende-Empfangszeitabschnitte wird erreicht, daß lediglich eine einzige Frequenz für alle Sendeempfänger S/E aller Eimerketten erforderlich ist, da die Sendeleistungen wegen der vorhandenen Sichtverbindung so gering sein können, daß bei gleicher Frequenz derselbe Zeitabschnitt nach wenigen Kilometer Entfernung wieder verwendet werden kann.

Die Sendeempfänger S/E werden vorteilhaft mit den Informationserfassern (Sensoren, Bildaufnehmer ...) integriert und von einem Solargenerator gespeist. Alle Funktionen, die nicht zu bestimmten Zeiten gebraucht werden, schaltet eine Zeitschaltuhr, die jedem Sendeempfänger zugeordnet ist, ab. Die Uhren aller Sendeempfänger sind synchronisiert, beispielsweise durch ein gemeinsames hochgenaues Funksignal. Die Uhr steuert ebenfalls alle zeitlichen Abläufe der Sendeempfänger S/E und des zentralen Empfängers E.

Jeder Berechtigte kann entsprechend dem Umfang seiner Berechtigung die Informationen der Sendeempfänger, der zentralen Empfänger oder des übergeordneten Systems abrufen. Die übertragenen Informationen können Statusmeldungen von Sensoren, Bilddaten von Kameras, Meldungen von Notruftasten etc. sein.

Bei dem System können die Fahrzeuge ebenfalls zeitsynchrone Sender benutzen. Mit Betätigung der Warnblinkanlage, des Airbags, der Gurtsensoren oder einer Notfalltaste wird ein Telegramm zu den fest installierten Sendeempfangs-Einheiten S/E geschickt. Diese hören in einem überall gleichen Zeitschlitz periodisch auf solche Notfalltelegramme. Der Inhalt kann sein: Fahrzeugkennzeichen, Notfalltaste betätigt und/oder Airbag, Gurtsensor, Warnblinker o.ä. ausgelöst. Der zentrale Empfänger E erhält nach Durchlauf der Eimerkette diese Information, fügt die Ortsinformation und die Uhrzeit zu und übergibt an das übergeordnete System, das die Information an das Servicecenter SC weiterleitet. Wenn ein Fahrzeug zusätzlich einen zeitsynchronen Empfänger besitzt, kann die Notfallmeldung eines anderen Fahrzeugs auch längs der gefahrenen Strecke abgehört werden, auf der die Notfallmeldung gerade im Eimerkettenverfahren transportiert wird.

Der zentrale Empfänger (Kästchen A in Fig. 2) kann auch zusätzlich mit einem Sender ausgerüstet sein (strichliert umrandetes Kästchen B in Fig. 2). Dann können auch beliebige Meldungen, die für die jeweilige Strecke interessant sind, per Eimerkette zu den Fahrzeugen übertragen werden. Dies erfolgt in einem anderen Zeitzyklus und mit umgekehrter Zeitfolge, so daß sich die Nachricht vom zentralen Sendeempfänger wegbewegt.

In vorteilhafter Ausgestaltung des Systems ist ferner vorgesehen, daß zu bestimmten Zeiten von jeder Sendeempfang-Station S/E anstelle einer Meßwertmeldung ein Testtelegramm verschickt wird, um die Funktion der Eimerkette bzw. der Sendeempfänger zu prüfen und mögliche Defekte zu lokalisieren.

Sensoren im Fahrzeug können Meldungen über Geschwindigkeit, Motordrehzahl, "Zündung Ein", etc. zu einer Fahrzustandssituation zusammenfassen, die zu den fest installierten Sendeempfänger-Einheiten geschickt und zur Zentralstation weitergereicht werden, wo sie zusammen mit den Informationen anderer Fahrzeuge ausgewertet werden.

## Patentansprüche

1. System zum Erfassen von längs vorgegebener Verkehrswege ermittelten Informationen und Übertragen der Informationen an zentrale Stellen, **gekennzeichnet durch** an den betreffenden Stellen angeordnete Informationserfasser (IE), die an Sender/Emp-fänger (S/E) angeschlossen sind, über die in vorbestimmten Zeitabschnitten die Informationen in einer Kette über die jeweils benachbarte Station weitergegeben wird bis zu einer zentralen Station.

2. System nach Anspruch 1, **dadurch gekennzeichnet, daß** beim Durchreichen von Sendempfänger zum jeweils benachbarten Sendeempfänger (S/E) die Daten der an die Sendeempfänger (S/E) jeweils angeschlossenen Informationserfasser in ein Telegramm eingefügt werden.

3. System nach Anspruch 1, **dadurch gekennzeichnet, daß** je Sendeempfänger der Datensatz der angeschlossenen Informationserfasser individuell in einem eigenen Eimerkettenzyklus übertragen wird.

4. System nach Anspruch 1, **dadurch gekennzeichnet, daß** das Meldungstelegramm bei jedem Weitersenden zur nächsten Station um den Meldungsteil erweitert wird, der zu dieser absendenden Station gehört.

5. System nach einem der Ansprüche 1 bis 4, **dadurch gekennzeichnet, daß** eine oder mehrere Eimerketten an einen zentralen Empfänger (A) angeschlossen sind, der die Informationen sammelt und an ein zweites Informationssystem abgibt, dessen Zentrale die Daten auswertet und sie an die Verkehrsteilnehmer verteilt.

6. System nach einem der Ansprüche 1 bis 5, **gekennzeichnet durch** eine solche Wahl der Sende-Empfangszeitabschnitte, daß lediglich eine einzige Frequenz für alle Sendeempfänger (S/E) aller Eimerketten erforderlich ist.

7. System nach einem der Ansprüche 1 bis 6, **dadurch gekennzeichnet, daß** die Sendeempfänger (S/E) mit den Informationserfassern (I/E) integriert sind.

8. System nach einem der Ansprüche 1 bis 7, **dadurch gekennzeichnet, daß** alle nicht zu bestimmten Zeiten gebrauchten Funktionen mittels einer jedem Sendempfänger zugeordneten Zeitschaltuhr abgeschaltet werden und daß die Zeitschaltuhren aller Sendeempfänger zueinander zeitsynchron sind.

9. System nach einem der Ansprüche 1 bis 8, **dadurch gekennzeichnet, daß** jeder Berechtigte entsprechend dem Umfang seiner Berechtigung die Informationen der Sendempfänger, der zentralen Empfänger (A) und des übergeordneten Systems abrufen kann.

10. System nach einem der Ansprüche 1 bis 9, **dadurch gekennzeichnet, daß** die Fahrzeuge zeitsynchrone Sender und Empfänger benutzen.

11. System nach Anspruch 10, **dadurch gekennzeichnet, daß** bei Betätigung bestimmter Fahrzeugeinrichtungen (Warnblinkanlage, Airbag, Gurtsensor u.a.) ein Telegramm zu den fest installierten Sendempfänger-Einheiten geschickt werden, die in einem überall gleichen Zeitschlitz periodisch auf solche Telegramme hören.

12. System nach einem der Ansprüche 1 bis 11, **dadurch gekennzeichnet, daß** der zentrale Empfänger (A) zusätzlich mit einem Sender ausgestattet ist zur Übertragung beliebiger, für die jeweilige Strecke interessanter Meldungen per Eimerkette zu den Fahrzeugen.

13. System nach einem der vorhergehenden Ansprüche, **dadurch gekennzeichnet, daß** zu bestimmten Zeiten von jeder Sendempfänger-Station anstelle einer Meßwertmeldung ein Testtelegramm zur Funktionsüberprüfung und Lokalisierung möglicher Defekte verschickt wird.

14. System nach Anspruch 10, **dadurch gekennzeichnet, daß** Sensoren im Fahrzeug Meldungen über Geschwindigkeit, Motordrehzahl, "Zündung Ein", etc. zu einer Fahrzustandssituation zusammenfassen, die zu den festinstallierten Sendeempfänger-Einheiten geschickt und zur Zentralstation weitergereicht werden, in der sie zusammen mit den Informationen anderer Fahrzeuge ausgewertet werden.

## Claims

1. System for acquiring information obtained along predefined traffic routes and for transmitting the information to central points, **characterised by** information acquisition units (IE) arranged at the relevant points, which are connected to transmit/receive units (S/E), via which the information is forwarded as far as a central station in predefined time periods in a chain via respectively adjacent stations.

2. System according to claim 1, **characterised in that** during forwarding from the transmit/receive unit to the respectively adjacent transmit/receive unit (S/E) the data from the information acquisition units connected respectively to the transmit/receive units (S/E) is inserted into a telegram.

3. System according to claim, **characterised in that** the data set of the connected information acquisition unit is transmitted individually in a specific bucket brigade cycle for each transmit/receive unit.

4. System according to claim 1, **characterised in that** the report telegram is extended each time it is forwarded to the next station to include the report element associated with said transmitting station.

5. System according to one of claims 1 to 4, **characterised in that** one or more bucket brigade systems is/are connected to a central receiver (A), which collects the information and routes it to a second information system, the centre of which evaluates the data and distributes it to the road users.

6. System according to one of claims 1 to 5, **characterised by** selection of the transmit/receive time periods such that only one frequency is required for all transmit/receive units (S/E) of all bucket brigade systems.

7. System according to one of claims 1 to 6, **characterised in that** the transmit/receive units (S/E) are integrated with the information acquisition units (IE).

8. System according to one of claims 1 to 7, **characterised in that** all functions that are not required at certain times are disconnected by means of a time switch clock assigned to each transmit/receive unit and **in that** the time switch clocks of all transmit/receive units are time-synchronous in respect of each other.

9. System according to one of claims 1 to 8, **characterised in that** any authorised party can call up information from the transmit/receive units, the central receiver (A) and the higher-order system according to the scope of their authorisation.

10. System according to one of claims 1 to 9, **characterised in that** the vehicles use time-synchronous transmitters and receivers.

11. System according to claim 10, **characterised in that** on activation of certain vehicle devices (hazard light system, airbag, belt sensor, etc.) a telegram is sent to the permanently installed transmit/receive units, which respond to such telegrams periodically in a universally identical time slot.

12. System according to one of claims 1 to 11, **characterised in that** the central receiver (A) is also equipped with a transmitter to transmit any reports of relevance to the respective route by means of the bucket brigade system to the vehicles.

13. System according to one of the preceding claims, **characterised in that** a test telegram is sent at specific times from every transmit/receive station instead of a data report, to verify operation and locate possible defects.

14. System according to claim 10, **characterised in that** sensors in the vehicle combine reports about velocity, engine speed, "ignition on", etc. to provide a vehicle status report, which is sent to the permanently installed transmit/receive units and forwarded to the central station, where it is evaluated along with information from other vehicles.

## Revendications

1. Système pour détecter des informations déterminées le long de voies de trafic données et pour transmettre les informations à des points centraux, **caractérisé par** des détecteurs d'informations (IE) disposés aux points concernés, lesquels détecteurs sont raccordés à des émetteurs/récepteurs (S/E) par l'intermédiaire desquels les informations sont retransmises dans une chaîne, à des intervalles de temps prédéterminés, par l'intermédiaire de la station respectivement voisine jusqu'à une station centrale.

2. Système selon la revendication 1, **caractérisé en ce que**, lors du passage de l'émetteur-récepteur à l'émetteur-récepteur (S/E) respectivement voisin, les données des détecteurs d'informations respectivement raccordés aux émetteurs-récepteurs (S/E) sont insérées dans un télégramme.

3. Système selon la revendication 1, **caractérisé en ce que**, par émetteur-récepteur, le jeu de données des détecteurs d'informations raccordés est transmis individuellement dans un propre cycle de chaîne de seaux.

4. Système selon la revendication 1, **caractérisé en ce que** le télégramme de message est élargi, à chaque retransmission à la station suivante, par la partie de message qui fait partie de cette station émettrice.

5. Système selon l'une des revendications 1 à 4, **caractérisé en ce qu'**une ou plusieurs chaînes de seaux sont raccordées à un récepteur central (A) qui collecte les informations et les délivre à un deuxième système d'information dont la centrale évalue les données et les répartit aux participants au trafic.

6. Système selon l'une des revendications 1 à 5, **caractérisé par** un choix des intervalles de temps d'émission-réception tel que seulement une fréquence unique est nécessaire pour tous les émetteurs-récepteurs (S/E) de toutes les chaînes de seaux.

7. Système selon l'une des revendications 1 à 6, **caractérisé en ce que** les émetteurs-récepteurs (S/E) sont intégrés avec les détecteurs d'informations (I/E).

8. Système selon l'une des revendications 1 à 7, **caractérisé en ce que** toutes les fonctions non utilisées à des instants déterminés sont coupées au moyen d'une minuterie affectée à chaque émetteur-récepteur et **en ce que** les minuteries de tous les émetteurs-récepteurs sont synchrones dans le temps entre elles.

9. Système selon l'une des revendications 1 à 8, **caractérisé en ce que** chaque ayant-droit peut, selon l'étendue de son autorisation, appeler les informations des émetteurs-récepteurs, des récepteurs centraux (A) et du système supérieur.

10. Système selon l'une des revendications 1 à 9, **caractérisé en ce que** les véhicules utilisent des émetteurs et des récepteurs synchrones dans le temps.

11. Système selon la revendication 10, **caractérisé en ce que**, en cas d'actionnement de dispositifs déterminés du véhicule (feux de détresse, airbag, capteur de ceinture entre autres), un télégramme est envoyé aux unités émettrices-réceptrices installées à demeure, lesquelles écoutent périodiquement de tels télégrammes dans un créneau temporel partout le même.

12. Système selon l'une des revendications 1 à 11, **caractérisé en ce que** le récepteur central (A) est additionnellement équipé d'un émetteur pour la transmission, aux véhicules, par chaîne de seaux, de messages quelconques intéressants pour la voie respective.

13. Système selon l'une des revendications précédentes, **caractérisé en ce que**, à des instants déterminés, chaque station émettrice-réceptrice envoie, au lieu d'un message de valeur mesurée, un télégramme de test pour vérifier le fonctionnement et localiser d'éventuelles défaillances.

14. Système selon la revendication 10, **caractérisé en ce que** des capteurs, dans le véhicule, regroupent des messages sur la vitesse, le régime moteur, «contact marche» etc. concernant une situation de l'état de marche, lesquels sont envoyés aux unités émettrices-réceptrices installées à demeure et retransmises à la station centrale où ils sont évalués conjointement avec les informations d'autres véhicules.
